# EUROPÄISCHE PATENTSCHRIFT

(11) **EP 0 123 148 B1**
(45) Veröffentlichungstag und Bekanntmachung des Hinweises auf die Patenterteilung: **27.07.1988**
(21) Anmeldenummer: 84103240.2
(22) Anmeldetag: 23.03.1984
(51) Int. Cl.: G09F 11/04, G09B 23/00

(54) **Anzeigetafel**
Indicator board
Tableau indicateur

(30) Priorität: 21.04.1983 DE 3314409
(43) Veröffentlichungstag der Anmeldung: 31.10.1984
(73) Patentinhaber: Vester, Frederic, Prof. Dr., D-8000 München 71 (DE)
(72) Erfinder: Vester, Frederic, Prof. Dr., D-8000 München 71 (DE)
(74) Vertreter: Kraus, Walter, Dr.

(56) Entgegenhaltungen:
- DE-A- 2 918 278
- FR-A- 2 131 375
- GB-A- 1 527 633
- US-A- 2 628 027
- US-A- 3 360 874
- US-A- 3 558 044

## Beschreibung

Die Erfindung betrifft eine Anzeigetafel, umfassend eine Deckplatte und eine Bodenplatte, zwischen denen ein oder mehrere mit wenigstens einer derselben verbundene Abstandshalter vorgesehen sind, wobei kreisförmige Scheiben, die um ihren Mittelpunkt drehbar und am Rand der Deckplatte mittels Fingerbetätigung in ihrer Drehsteiiung vor-oder zurückbeweg bar sind, zwischen der Deckplatte und der Bodenplatte angeordnet sind, und wobei in der Deckplatte Ausschnitte über den Scheiben vorgesehen sind, durch welche auf den Scheiben angebrachte Informationen erkennbar sind.

Aus US-A-3 360 874 ist eine Anzeigetafel dieser Art bekannt, die als eine solche Einrichtung gestaltet ist, daß damit den Kindern in den Grundschulklassen das Substrahieren gelehrt werden kann, wozu zwei Reihen von kreisförmigen Scheiben übereinander angeordnet und jede Scheibe mit Zahlen beschriftet ist, von denen jeweils eine in dem der jeweiligen Scheibe zugeordneten Ausschnitt am oberen bzw. unteren Rand der Deckplatte erscheint, so daß mittels jeder Scheibenreihe eine mehrstellige Zahl einstellbar ist, indem der Benutzer seinen Finger mit dem über den äußeren Rand der Deckplatte vorstehenden glatten Umfangsrand der jeweiligen Scheibe in Eingriff bringt und die Scheibe durch Fingerbewegung verdreht, bis die gewünschte Zahl im Ausschnitt erscheint.

Diese in US-A-3 360 874 beschriebene Anzeigetafel ist jedoch nicht sehr gebrauchsfreundlich und aufgrund ihrer Gestaltung nicht dazu geeignet, zur Untersuchung und Analyse von Regelkreisen oder Wirkungsgefügen oder als Simulationsmodell für vernetzte Systeme verwendet zu werden.

Weiter ist aus DE-A-2 918 278 eine Handvorrichtung zum Addieren von Werten, zum Beispiel von Geldbeträgen, bekannt, die charakterisiert ist durch mechanische und/oder elektrische Mittel, wie Zahn- bzw. Reibräder, Bänder usw., die als Einser-, Zehner-, Hunderterreihen usw. einander zugeordnet sind, wobei jede Reihe mit den Ziffern 0 bis 9 versehen ist und beim Überschreiten der Ziffer 9 zur Ziffer 0 beim Einser-System das Zehner-System angesprochen wird usw. Diese Vorrichtung ist zwar insofern gebrauchsfreundlicher als die Anzeigetafel nach US-A-3 360 874, als die spulenkörperähnlichen Drehelemente, auf denen die Ziffern angebracht sind, an ihrem kreisförmigen Umfang mit zahnradzahnartigen Vorsprüngen und Ausnehmungen versehen sind, so daß sich die Drehelemente, deren Außenumfang gegenüber den äußersten Randbereichen des Gehäusedeckels zurückversetzt in wellenartig verlaufende Randausnehmungen vorsteht, verhältnismäßig gut und sicher mit dem Finger betätigen lassen, wobei jedoch der Benutzer genau aufpassen muß, daß er die Drehelemente nicht zu weit oder nur zu wenig verdreht. Jedoch ist auch diese Vorrichtung nach DE-A-2 918 278 nicht zur Untersuchung und Analyse von Regelkreisen oder Wirkungsgefügen und auch nicht als Simulationsmodell für vernetzte Systeme geeignet.

Denn ein Regelkreis ist ein in sich geschlossener Kreislauf von Informationen, d.h. ein System, das sich durch Rückkoppelung selbst regelt. Es besteht, vereinfacht ausgedrückt, nur aus zwei Dingen : der zu regelnden Größe, zum Beispiel dem Wasserstand in einem Kanalsystem, dem Benzinstand im Vergaser, der Konzentration eines Hormons im Blut, der Temperatur eines Lebewesens, man sagt der Regelgröße, und andererseits dem Regler, der diese Größe verändern kann. Der Regler mißt über einen Meßfühler den Zustand der Regelgröße.

Ist dieser Zustand durch einen Störfaktor, die Störgröße, verändert, dann korrigiert der Regler mit einem Stellglied das zu regelnde System, das auf diese Weise mit sich selbst rückgekoppelt ist.

Nun kann sich aber auch der Regler selbst - sei es, daß man ihn vorher einstellt, sei es, daß er an andere Systeme angeschlossen ist - außerdem noch nach einer Führungsgröße richten, die über ihm steht und die den sogenannten Sollwert vorgibt.

Dieser Sollwert mag seinerseits veränderlich sein, indem er zum Beispiel selbst wieder die Regelgröße eines anderen Regelkreises ist. Diese Regelgröße wiederum mag der Stellwert eines dritten Regelkreises sein und dieser insgesamt vielleicht die Störgröße eines weiteren. So gibt es zum Beispiel in der Wirklichkeit nie isolierte, abgeschlossene Regelkreise, sondern immer nur miteinander in Wechselbeziehung stehende offene Systeme von mehreren vernetzten Regelkreisen.

Wenn in einem Regelsystem die einzelnen Größen von verschiedenen Faktoren abhängen, ist es im allgemeinen kompliziert, den Einfluß und die Abhängigkeit der verschiedenen Variablen zueinander zu bestimmen. Die Zusammenhpnge von Regelkreisen werden heute mittels komplizierter Computerprogramme berechnet. Es ist offensichtlich, daß die Durchrechnung der Computerprogramme in vielen Fällen umständlich, zeitaufwendig und kostspielig ist.

Der vorliegenden Erfindung liegt daher die Aufgabe zugrunde, eine Anzeigetafel der eingangs genannten Art so auszubilden, daß damit bei gebrauchsfreundlicher Gestaltung und zuverlässiger Betätigung der Einfluß verschiedener Variablen auf eine andere Größe und wieder deren Rückwirkung geprüft werden kann. Beispielsweise soll es möglich sein, die Einwirkung des Ölpreises oder die Art der angebauten Pflanzenarten. auf den Bodenertrag, die Fruchtfolge, den Schädlingsbefall, den Pestizideinsatz, die Salzausschwemmung, die Wasserbelastung oder die Bodenqualität auf einfache Weise zu bestimmen. Ein anderes Beispiel für einen derartigen Regelkreis ist beispielsweise der Einfluß der ver-

schiedenen Enzyme, wie von Acetyl-Malonyl-Enzymen, Butyryl-Malonyl-Enzymen, Crotonyl-Enzymen, Dehydro-Acyl-Enzymen, D-3-Hydroxyacyl-Enzymen, auf die Fettsäuresynthese.

Diese Aufgabe wird bei einer Vorrichtung der eingangs genannter Art erfindungsgemäß dadurch gelöst, daß die Anzeigetafel als Vorrichtung zum Simulieren von Wirkungen und Rückwirkungen, welche durch Veränderungen oder Eingriffe in einem aus mehreren miteinander gekoppelten Bereichen bestehenden real vernetzten System bewirkt werden, gestaltet ist, wozu die als Fenster ausgebildeten Ausschnitte durch feste oder veränderbare Bänder, welche die Abfolge der schrittweisen Veränderung der Drehstellungen der Scheiben festlegen, mit den Fenstern anderer Scheiben und/oder mit anderen Scheiben zugeordneten Randaussparungen verbunden sind, welche zum Verdrehen der Scheiben in den Rändern der Deckplatte und der Bodenplatte so angeordnet sind, daß die kreisförmigen Scheiben am Ort der Randaussparungen erkennbar und durch Fingerbewegung verdrehbar sind, wobei die Randaussparungen und in dem äußeren Kreisumfang der Scheiben ausgebildete Scheibenaussparungen so gestaltet sind, daß die kreisförmigen Scheiben durch die Fingerbewegung schrittweise von Scheibenaussparung zu Scheibenaussparung vor- oder zurückbewegt werden.

Mit der erfindungsgemäßen Anzeigetafel ist es infolgedessen in einer übersichtlichen Darstellung möglich, für ein reales vernetztes System, welches aus mehreren miteinander gekoppelten Bereichen besteht, Veränderungen oder Eingriffe in einem Bereich in ihren Wirkungen und Rückwirkungen auf die anderen Bereiche zu simulieren. Die erfindungsgemäße Anzeigetafel eignet sich besonders für Darstellungen und Planungen der Unternehmensführung, von Abläufen im Personalwesen, im Bauwesen, der Entwicklungshilfe und prinzipiell allen ähnlichen in ihren Wechselwirkungen schwer zu durchschauenden komplexen Systemen.

Durch die äußerst rasche Handhabung, die es ermöglicht, ohne hinzublicken, lediglich durch entsprechend abgezählte Fingerbewegungen eine bestimmte Position der Scheiben exakt zu erreichen, können die Durchläufe eines Simulationsvorgangs auf einen Bruchteil der Zeit reduziert werden, wie sie etwa bei einem jeweils erneuten Aufschreiben eines Wirkungsgefüges an der Tafel nötig wäre. Dies ermöglicht es, gerade in kürzeren Zeiten, Vorgänge oder Abfolgen durchzuexerzieren, die bisher nicht oder nur unter Einsatz von Computern möglich waren.

Es ist ein weiterer Vorteil der erfindungsgemäßen Anzeigetafel, daß sie leicht in jeder Konstellation transportiert, an die Wand gehängt oder längere Zeit unbenutzt gelassen werden kann, so daß bei erneuter Betätigung der Mechanik diese an den letzten Stand anschließen kann.

Die Scheibenaussparungen zum schrittweisen Weiterdrehen mittels einfacher Fingerbewegung können über den ganzen Kreisumfang oder einen Teil desselben vorgesehen sein.

Gegebenenfalls ist außer der Deckplatte auch die Bodenplatte mit Fenstern versehen, die den Blick auf die darunterliegenden Scheiben und ihre Beschriftung freigeben.

Die festen Bänder können fest eingezeichnete und die veränderbaren Bänder können einhakbare elastische Bänder sein.

Vorzugsweise sind die Scheibenaussparungen dreieckig gestaltet, und die Randaussparungen weisen dreieckig abgeschrägte Ränder auf.

Die erfindungsgemäße Anzeigetafel kann zur Herstellung eines Lehrmittels, eines mechanischen Computers bzw. eines « Papiercomputers •, eines Spiels oder einer Planungstafel verwendet werden.

Andere Weiterbildungen der Erfindung sind in den Abhängigen Ansprüchen angegeben.

Anhand der beigefügten Zeichnugen wird die erfindungsgemäße Anzeigetafel näher erläutert. Es zeigen :
Figur 1 eine Draufsicht auf die Deckplatte ;
Figur 2 eine Draufsicht auf die Zwischenlage, bestehend aus Abstandshaltern und den kreisförmigen Scheiben ; und
Figur 3 eine Draufsicht auf die Bodenplatte.

In Figur 1 ist mit 1 die Deckplatte bezeichnet, und 7 sind die Fenster. Die Fenster 7 können irgendeine beliebige Form aufweisen und beispielsweise, wie eingezeichnet, quadratisch, rechteckig, rund oder oval sein. Die Fenster 7 sind an Stellen angebracht, wo sich unter der Deckplatte 1 die kreisförmigen Scheiben 3 befinden. Durch die Fenster 7 sind Informationen, die auf den kreisförmigen Scheiben 3 angebracht sind, erkennbar.

Die Deckplatte 1 ist weiterhin am Rand mit Aussparungen 8 versehen, die in beliebiger Reihenfolge vorgesehen sind, aber jeweils so angebracht sind, daß die darunterliegenden Kreisförmigen Scheiben an der Stelle, wo die Aussparung vorgesehen ist, frei erkennbar sind. Die Aussparungen 8 können beliebige Formen aufweisen ; sie können von kegelförmiger, runder, ovaler, quadratischer oder rechteckiger Form sein. Sie können auch zusammengesetzte Formen aufweisen.

Die in den Figuren 1, 2 und 3 dargestellten Deckplattenzwischenlagen und Bodenplatten sind so ausgebildet, daß sie zueinander passen. Die sich unter der Deckplatte 1 befindenden kreisförmigen Scheiben 3 sind mit der Deck-und/oder mit der Bodenplatte 1 bzw. 2 an den mit 10 bezeichneten Stellen so verbunden, daß sie frei drehbar sind.

Die kreisförmigen Scheiben 3 können gleich groß sein oder eine unterschiedliche Größe aufweisen. Die Anzahl der vorhandenen kreisförmigen Scheiben hängt von der Größe der Deck- und Bodenplatte ab und von der Zahl der miteinander in Abhängigkeit stehenden Variablen. In der Darstellung der Figur 2 beträgt die Zahl der kreisförmigen Scheiben neun. Die Zahl kann auch im Bereich von drei bis fünfzehn liegen, bevorzugt beträgt sie vier bis zwölf, besonders bevorzugt acht bis zehn. Die kreisförmigen Scheiben können am Rand teilweise oder ganz mit Aussparungen versehen sein, d. h. die kreisförmigen Scheiben können in Segmente unterteilt sein, wobei auf jedem Segment eine Information enthalten sein kann. Die Unterteilung kann in beliebig viele Segmente erfolgen, wobei die Zahl der Segmente durch Möglichkeit der Einteilung und Anbringung von Aussparungen am Rand begrenzt wird.

Die kreisförmigen Scheiben können entweder nur an der Deckplatte oder nur an der Bodenplatte so befestigt sein, daß sie drehbar sind. Bevorzugt sind sie gleichzeitig an der Boden- und Deckplatte drehbar befestigt, beispielsweise mittels eines vernieteten Stifts oder mittels einer sonstigen dem Fachmann geläufigen Einrichtung.

Zwischen den kreisförmigen Scheiben befinden sich Abstandshalter 6, die beliebige Formen aufweisen können. Um die Stabilität der Anzeigetafel zu erhöhen, nehmen die Abstandshalter möglichst den größeren Teil der vorhandenen Fläche ein. Die Abstandshalter 6 können an der Deckplatte und/oder der Bodenplatte befestigt, beispielsweise verklebt, sein. Bevorzugt sind sie gleichzeitig mit Deck- und Bodenplatte verbunden. Die Abstandshalter haben mindestens die gleiche Dicke wie die kreisförmigen Scheiben, bevorzugt sind sie etwas dicker.

Die in Figur 3 dargestellte Bodenplatte 2 weist die gleiche Form wie die Deckplatte 1 auf und besitzt Aussparungen 9, die in der gleichen Weise, wie für die Deckplatte beschrieben, angeordnet sind. Die Bodenplatte 2 besitzt im Gegensatz zur Deckplatte 1 in der Regel keine Fenster. Sie kann jedoch sowohl für eine weitere Simulation, unabhängig von derjenigen auf der Vorderseite, als auch zur Koppelung mit dieser ebenfalls mit Fenstern versehen werden.

Deckplatte 1 und Bodenplatte 2 können aus verschiedenen Materialien, wie beispielsweise aus starkem Papier, Pappe, Kunststoff, Plexiglas oder einem ähnlichen Material, hergestellt sein. Beide Platten können entweder aus dem gleichen Material oder aus verschiedenen Materialien bestehen. Bevorzugt bestehen Deck- und Bodenplatte aus Karton. Abstandshalter und kreisförmige Scheiben können aus dem gleichen Material wie Deck- und Bodenplatte bestehen, wobei auch die Möglichkeit gegeben ist, daß sie aus unterschiedlichen Materialien hergestellt sind. Bevorzugt bestehen Deckplatte, Bodenplatte, kreisförmige Scheiben und Abstandshalter aus Karton.

Die erfindungsgemäße Anzeigetafel kann so ausgebildet sein, daß sie beispielsweise an den in Figur 1 eingezeichneten Linien 10 faltbar ist. Die Faltlinie muß jedoch so gewählt werden, daß sie nicht über den darunterliegenden kreisförmigen Scheiben liegt, um eine Beschädigung der Scheiben zu vermeiden. Wenn die Anzeigetafel faltbar ausgebildet ist, ist es erforderlich, daß die entsprechenden Faltlinien 10, die zum Einklappen der Tafel dienen, innerhalb eines Bereichs gewählt werden, wo keine kreisförmigen Scheiben darunterliegen. In Figur 2 ist mit den gestrichelten Linien die Größe der Deck- und Bodenplatte angedeutet.

## Patentansprüche

1. Anzeigetafel, umfassend eine Deckplatte (1) und eine Bodenplatte (2), zwischen denen ein oder mehrere mit wenigstens einer derselben verbundene Abstandshalter (6) vorgesehen sind, wobei kreisförmige Scheiben (3), die um ihren Mittelpunkt (4) drehbar und am Rand der Deckplatte (1) mittels Fingerbetätigung in ihrer Drehstellung vor- oder zurückbewegbar sind, zwischen der Deckplatte (1) und der Bodenplatte (2) angeordnet sind, und wobei in der Deckplatte (1) Ausschnitte (7) über den Scheiben (3) vorgesehen sind, durch welche auf den Scheiben (3) angebrachte Informationen erkennbar sind, dadurch gekennzeichnet, daß die Anzeigetafel als Vorrichtung zum Simulieren von Wirkungen und Rückwirkungen, welche durch Veränderungen oder Eingriffe in einem aus mehreren miteinander gekoppelten Bereichen bestehenden real vernetzten System bewirkt werden, gestaltet ist, wozu die als Fenster (7) ausgebildeten Ausschnitte durch feste oder veränderbare Bänder, welche die Abfolge der schrittweisen Veränderung der Drehstellungen der Scheiben (3) festlegen, mit anderen Scheiben (3) zugeordneten Randaussparungen (8, 9) verbunden sind, welche zum Verdrehen der Scheiben (3) in den Rändern der Deckplatte (1) und der Bodenplatte (2) so angeordnet sind, daß die kreisförmigen Scheiben (3) am Ort der Randaussparungen (8, 9) erkennbar und durch Fingerbewegung verdrehbar sind, wobei die Randaussparungen (8, 9) und die in dem äußeren Kreisumfang der Scheiben (3) ausgebildeten Scheibenaussparungen (5) so gestaltet sind, daß die kreisförmigen Scheiben (3) durch die Fingerbewegung schrittweise von Scheibenaussparung (5) zu Scheibenaussparung (5) vor- oder zurückbewegt werden.

2. Anzeigetafel nach Anspruch 1, dadurch gekennzeichnet, daß die festen Bänder fest eingezeichnete Bänder sind.

3. Anzeigetafel nach Anspruch 1, dadurch gekennzeichnet, daß die veränderbaren Bänder einhakbare elastische Bänder sind.

4. Anzeigetafel nach Anspruch 1, 2 oder 3, dadurch gekennzeichnet, daß das Fenster (7) einer Scheibe (3) mit dem Fenster (7) einer anderen Scheibe (3) verbunden ist.

5. Anzeigetafel nach Anspruch 1, 2, 3 oder 4, dadurch gekennzeichnet, daß die Fenster (7) in unterschiedlichem Abstand vom Scheibenmittelpunkt über den kreisförmigen Scheiben (3) angeordnet sind.

6. Anzeigetafel nach einem der Ansprüche 1 bis 5, dadurch gekennzeichnet, daß die Abstandshalter (6) den größeren Teil der vorhandenen Fläche zwischen Deckplatte (1) und Bodenplatte (2) einnehmen.

7. Anzeigetafel nach einem der Ansprüche 1 bis 6, dadurch gekennzeichnet, daß die kreisförmigen Scheiben (3) mit den Randaussparungen (5) entsprechenden Segmenten unterteilt sind, wobei auf jedem Segment eine Information enthalten ist.

8. Anzeigetafel nach einem der Ansprüche 1 bis 7, dadurch gekennzeichnet, daß die kreisförmigen Scheiben (3) jeweils so angeordnet sind, daß sie mit dem äußeren Rand der Deck- und Bodenplatte (1, 2) bündig abschließen.

9. Anzeigetafel nach einem der Ansprüche 1 bis 8, dadurch gekennzeichnet, daß die Deck- und Bodenplatte (1, 2) gleiche Größe haben.

10. Anzeigetafel nach einem der Ansprüche 1 bis 9, dadurch gekennzeichnet, daß sie rechteckig, quadratisch, rund oder oval ausgebildet ist.

11. Anzeigetafel nach einem der Ansprüche 1 bis 10, dadurch gekennzeichnet, daß sie faltbar ist.

12. Anzeigetafel nach einem der Ansprüche 1 bis 11, dadurch gekennzeichnet, daß die Scheibenaussparungen (5) dreieckig sind und die Randaussparungen (8, 9) dreiecksartig abgeschrägte Ränder aufweisen.

13. Anzeigetafel nach einem der Ansprüche 1 bis 12, gekennzeichnet durch ihre Anwendung als Lehrmittel, mechanischer Computer, Spiel oder Planungstafel.

## Claims

1. Indicator panel comprising a cover plate (1) and a base plate (2), between which one or more distance elements (6) connected to at least one of the latter are provided, circular discs (3), which are rotatable about their centre (4) and movable forwards or movable backwards in their rotary position at the edge of the cover plate (1) by finger actuation, being arranged between the cover plate (1) and the base plate (2), and openings (7) being provided in the cover plate (1) over the discs (3), through which information items provided on the discs (3) are visible, characterized in that the indicator panel is conformed as an apparatus for the simulation of actions and reactions which are caused by variations or interventions in a real networked system comprising a plurality of mutually coupled areas, for which purpose the openings constructed as windows (7) are connected by permanent or variable bands which determine the sequence of the step by step variation of the rotary positions of the discs (3) to edge recesses (8, 9) associated with other discs (3), which are arranged for the rotation of the discs (3) in the edges of the cover plate (1) and of the base plate (2) so that the circular discs (3) are visible at the location of the edge recesses (8, 9) and are rotatable by finger movement, the edge recesses (8, 9) and the disc recesses (5) constructed in the outer circular periphery of the discs (3) being conformed so that the circular discs (3) are moved forwards or moved backwards step by step from disc recess (5) to disc recess (5) by the finger movement.

2. Indicator panel according to Claim 1, characterized in that the permanent bands are permanently plotted bands.

3. Indicator panel according to Claim 1, characterized in that the variable bands are engageable elastic bands.

4. Indicator panel according to Claim 1, 2 or 3, characterized in that the window (7) of a disc (3) is connected to the window (7) of another disc (3).

5. Indicator panel according to Claim 1, 2, 3 or 4, characterized in that the windows (7) are arranged at different distances from the disc centre above the circular discs (3).

6. Indicator panel according to any of Claims 1 to 5, characterized in that the distance elements (6) occupy the major part of the existing surface between cover plate (1) and base plate (2).

7. Indicator panel according to any of Claims 1 to 6, characterized in that the circular discs (3) are subdivided by segments corresponding to the edge recesses (5), an information item being contained on each segment.

8. Indicator panel according to any of Claims 1 to 7, characterized in that the circular discs (3) are respectively arranged so that they terminate flush with the outer edge of the cover plate and base plate (1, 2).

9. Indicator panel according to any of Claims 1 to 8, characterized in that the cover plate and base plate (1, 2) are of equal size.

10. Indicator panel according to any of Claims 1 to 9, characterized in that it is of rectangular, square, circular or oval construction.

11. Indicator panel according to any of Claims 1 to 10, characterized in that it is foldable.

12. Indicator panel according to any of Claims 1 to 11, characterized in that the disc recesses (5) are triangular and the edge recesses (8, 9) exhibit edges bevelled in a triangular fashion.

13. Indicator panel according to any of Claims 1 to 12, characterized by its application as a teaching aid, mechanical computer, game or planning panel.

## Revendications

1. Tableau indicateur comprenant une plaque de recouvrement (1) et une plaque de fond (2) entre lesquelles sont prévus un ou plusieurs écarteurs (6) reliés à au moins l'une d'elles, des disques circulaires (3) qui peuvent tourner autour de leur centre (4) et effectuer au bord de la plaque de recouvrement (1), par actionnement des doigts, des mouvements d'aller et retour dans leur position angulaire, étant placés entre la plaque de recouvrement (1) et la plaque de fond (2), ladite plaque de recouvrement (1) comportant des découpures (7) au-dessus des disques (3) par lesquelles on peut apercevoir les informations appliquées sur les disques (3), caractérisé en ce que ce tableau indicateur est conformé en dispositif pour simuler des réactions et contre-réactions qui sont provoquées par des variations ou des interventions dans un système en forme de réseau réel comprenant plusieurs zones couplées entre elles, ce pour quoi les découpures, conformées en fenêtres (7), sont reliées par des bandes fixes ou variables qui fixent la succession des variations pas à pas des positions angulaires des disques (3), à des encoches marginales (8, 9) rattachées à d'autres disques (3), qui, pour faire tourner les disques (3) sont placées dans les bords de la plaque de recouvrement (1) et de la plaque de fond (2) de façon que les disques circulaires (3) puissent être aperçus à l'emplacement des encoches marginales (8, 9) et puissent tourner en étant mis en mouvement par les doigts, les encoches marginales (8, 9) et les encoches de disque (5) formées dans la périphérie circulaire extérieure des disques (3) étant conformées de façon que les disques circulaires (3) puissent être déplacés alternativement dans les deux sens pas à pas d'une encoche de disque (5) à l'autre en étant mis en mouvement par les doigts.

2. Tableau indicateur selon la revendication 1, caractérisé en ce que les bandes fixes sont des bandes à cotes fixes.

3. Tableau indicateur selon la revendication 1, caractérisé en ce que les bandes variables sont des bandes élastiques accrochables.

4. Tableau indicateur selon la revendication 1, 2 ou 3, caractérisé en ce que la fenêtre (7) d'un disque (3) est reliée à la fenêtre (7) d'un autre disque (3).

5. Tableau indicateur selon la revendication 1, 2, 3 ou 4, caractérisé en ce que les fenêtres (7) sont disposées à distance variable du centre des disques sur les disques circulaires (3).

6. Tableau indicateur selon l'une des revendications 1 à 5, caractérisé en ce que les écarteurs (6) occupent la plus grande partie de la surface présente entre la plaque de recouvrement (1) et la plaque de fond (2).

7. Tableau indicateur selon l'une des revendications 1 à 6, caractérisé en ce que les disques circulaires (3) sont subdivisés avec les encoches marginales (5) en segments correspondants, une information étant contenue sur chaque segment.

8. Tableau indicateur selon l'une des revendications 1 à 7, caractérisé en ce que les disques circulaires (3) sont disposés chacun de façon à se terminer en affleurant avec le bord extérieur de la plaque de recouvrement et de la plaque de fond (1, 2).

9. Tableau indicateur selon l'une des revendications 1 à 8, caractérisé en ce que la plaque de recouvrement et la plaque de fond (1, 2) ont la même dimension.

10. Tableau indicateur selon l'une des revendications 1 à 9, caractérisé en ce qu'il est rectangulaire, carré, rond ou oval.

11. Tableau indicateur selon l'une des revendications 1 à 10, caractérisé en ce qu'il est pliable.

12. Tableau indicateur selon l'une des revendications 1 à 11, caractérisé en ce que les encoches de disque (5) sont triangulaires et en ce que les encoches marginales (8, 9) comportent des bords à biseautage triangulaire.

13. Tableau indicateur selon l'une des revendications 1 à 12, caractérisé par leur utilisation en matériel pédagogique, calculateur mécanique, jeu ou tableau de planification.
